# EUROPÄISCHE PATENTSCHRIFT

(11) **EP 1 264 362 B1**
(45) Veröffentlichungstag und Bekanntmachung des Hinweises auf die Patenterteilung: **27.08.2003**
(21) Anmeldenummer: 01913565.6
(22) Anmeldetag: 03.02.2001
(51) Int. Cl.: H01Q 1/12, H01Q 1/32, G01S 7/03

(54) **HALTERUNG FÜR EIN FOCUSSIERENDES BAUTEIL**
FIXING ELEMENT FOR A FOCUSING COMPONENT
FIXATION POUR UN COMPOSANT DE FOCALISATION

(30) Priorität: 23.02.2000 DE 10008269
(43) Veröffentlichungstag der Anmeldung: 11.12.2002
(73) Patentinhaber: ROBERT BOSCH GMBH, 70442 Stuttgart (DE)
(72) Erfinder: LUCAS, Bernhard, 74354 Besigheim (DE); REICHERT, Andreas, 71720 Oberstenfeld (DE)
(86) Internationale Anmeldenummer: DE0100422
(87) Internationale Veröffentlichungsnummer: WO01063691

(56) Entgegenhaltungen:
- DE-C- 19 739 298
- US-A- 4 460 900
- US-A- 5 008 678

## Beschreibung

### Stand der Technik

Die Erfindung betrifft eine Halterung für ein focussierendes Bauteil, insbesondere für eine Antennen-Focussiereinheit an einem Radarsensor, die in einer vorgegebenen Signalachse focussierbar und an einem Kraftfahrzeug angebracht ist, nach dem Oberbegriff des Hauptanspruchs.

Es ist beispielsweise aus der DE 197 39 298 C1 bekannt, dass ein Radarsensor mit einer Halterung außen an einem Fahrzeug angeschraubt wird. Dieser Radarsensor kann beispielsweise ein Baustein eines Fahrzeugsicherheitssystems sein, bei dem ständig Informationen über den Abstand und/oder die Relativgeschwindigkeit des Fahrzeuges zu anderen Fahrzeugen und zu den Straßengegebenheiten verarbeitet werden. Es ist hierbei erforderlich, dass der Radarsensor sehr genau auf die Fahrzeuglängsachse ausgerichtet ist, d.h. insbesondere auch, dass die Focussierung der Antenneneinheit über längere Zeit gewährleistet ist.

Bei der bekannten Anordnung wird das Antennenbauteil, welches als sog. Polyrod aus einem speziellen Kunststoff für Antennen aufgebaut sein kann, mit Standard-Verbindungselementen fest an einer Struktur befestigt, wobei kein Höhentoleranzausgleich in Signalrichtung vorgesehen ist. Da die Bauteile sowohl Herstellungstoleranzen als auch unterschiedlichen Wärmeausdehnungen unterworfen sind, kann es hierbei vorkommen, dass der Polyrod zum einen über das sog. Antennenpatch an das er in der Radarsensorschaltung kontaktiert ist, abhebt oder zum anderen derartig stark dagegen gedrückt wird, dass er sich elastisch verformt. Beide Mechanismen können dabei die Antennnen-Focussierfunktion reduzieren oder gänzlich ausfallen lassen, was die Signalübertragung des Radarsensors negativ beeinflusst. Desweiteren kann sich der Polyrod auch aufgrund seiner geringen Eigensteifigkeit stark verformen, was auch zu einer Reduktion oder zum Ausfall der Focussierfunktion führen kann.

### Vorteile der Erfindung

Eine Halterung für ein focussierendes Bauteil nach der eingangs genannten Art, bei der das Bauteil Bauelemente trägt, die in einer vorgegebenen Signalachse focussierbar sind, ist erfindungsgemäßen mit den kennzeichnenden Merkmalen des Anspruchs 1 vorteilhaft weitergebildet. Hierbei ist zwischen dem Bauteil und dem Gegenstand, an dem es befestigt ist, auf einfache Weise eine Halteplatte angebracht, die über flexible Laschen verfügt, über welche der mechanische Kontakt zwischen dem Bauteil und dem Gegenstand erfolgt und somit ein Höhentoleranzausgleich des Bauteils im Betrieb ermöglicht ist.

Bevorzugt kann die erfindungsgemäße Halterung zur Befestigung eines Polyrods als focussierendes Bauteil an einem Gehäuse eines Radarsensors, insbesondere für ein Kraftfahrzeug, vorgesehen werden. Hierbei sorgen die flexiblen Laschen für eine konstante Anpresskraft des Polyrods gegen das Antennenpatch an der Schaltungsanordnung des Radarsensors über den gesamten Einsatzbereich des Bauteils. Diese konstante Anpresskraft ist hier notwendig für eine gleichbleibende Signalübertragung des Radars.

In vorteilhafter Weise kann das Bauteil seitlich über mindestens zwei Führungsbuchsen für die Verbindungselemente verfügen, mittels denen ein Verkippen des Bauteils im Bereich der flexiblen Bewegung der Laschen auf ein vorgegebenes Maß begrenzbar ist.

Außerdem können auf einfache Weise an der Halteplatte zwei rechtwinklige Abbiegungen angebracht werden, die die Halteplatte in seiner Auflage zum Bauteil versteifen. Diese ebene Krafteinleitung der Halteplatte in das Bauteil verhindert ein übermäßiges Verformen des Bauteils, was sich auch negativ auf die Signalübertragung auswirken könnte.

Bei einer weiteren vorteilhaften Ausführungsform der Erfindung hat beispielsweise die Halteplatte an seinen beiden Seiten im festen Bereich vier Einrastnasen zur Befestigung des Polyrods und bildet somit eine Vormontageeinheit, z.B. eine komplette Polyrod-Halteplatte, die einfach und kostengünstig montiert werden kann.

### Zeichnung

Ein Ausführungsbeispiel einer erfindungsgemäßen Halterung für die Antenneneinheit eines Radarsensors an einem Kraftfahrzeug wird anhand der einzigen Figur der Zeichnung erläutert.

### Beschreibung des Ausführungsbeispiels

Aus der Figur ist in einer perspektivischen Darstellung ein Polyrod 1 zu erkennen, der als Antennen-Focussiereinheit für einen hier nicht näher dargestellten Radarsensor aufgebaut ist, welcher aus dem eingangs erwähnten Stand der Technik DE 197 39 298 C1 an sich bekannt ist. Am Polyrod 1, der aus einem speziellen Kunststoff für Antennen aufgebaut ist, sind die einzelnen Strahler 2, 3 und 4 angeordnet, mit denen eine Abstrahlung der Radarstrahlen in einer vorgegebenen Signalrichtung vorgenommen wird. Auf der Innenseite sind die Strahler 2 bis 4 mit dem hier nicht dargestellten Antennenpatch des Radarsensors verbunden.

Das Polyrod 1 ist mit einer Halteplatte 5 verbunden, die flexible Laschen 6 und 7 aufweist und bei der Montage der Anordnung zwischen dem Polyrod 1 und dem Gehäuse des Radarsensors oder auch beispielsweise der Stoßstange eines Fahrzeugs, an der der Radarsensor befestigt ist zu liegen kommt. Der Polyrod 1 ist dabei mit Verbindungselementen zu befestigen, die in Führungsbuchsen 8 und 9 derart geführt werden, dass ein Verkippen des Polyrods 1 im Bereich der Bewegung der Laschen 6 und 7 auf ein vorgegebenes Maß begrenzt ist.

An der Halteplatte 5 sind zwei rechtwinklige Abbiegungen 10 angebracht werden, die die Halteplatte 5 in seiner Auflage am Polyrod 1 versteifen. Weiterhin sind am Polyrod 1 oder an der Halteplatte 5 an den beiden Seiten, die die Abbiegungen 10 aufweisen, vier Einrastnasen 11 angebracht, mittels der das Polyrod 1 und die Halteplatte 5 vormontiert werden können.

## Patentansprüche

1. Antennen-Fokussiereinrichtung eines Radarsensors, bestehend aus einem fokussierenden Bauteil (1) und einer Halteplatte (5), die das fokussierende Bauteil (1) an einem Gegenstand befestigt, **dadurch gekennzeichnet, dass** die Halteplatte (5) über flexible Laschen (6,7) verfügt, mittels derer der mechanische Kontakt zwischen dem fokussierenden Bauteil (1) und dem Gegenstand erfolgt und wobei das fokussierende Bauteil (1) mit einer konstanten Anpresskraft gegen das Antennenpatch des Radarsensors angedrückt wird.

2. Einrichtung nach Anspruch 1, **dadurch gekennzeichnet, dass** am fokussierenden Bauteil (1) seitlich mindestens zwei Führungsbuchsen (8,9) für die Verbindungselemente angebracht sind, über die ein Verkippen des fokussierenden Bauteils (1) im Bereich der flexiblen Bewegung der Laschen (6,7) auf ein vorgegebenes Maß begrenzbar ist.

3. Einrichtung nach Anspruch 1 oder 2, **dadurch gekennzeichnet, dass** am fokussierenden Bauteil (1) und der Halteplatte (5) im nichtflexiblen Bereich der Halteplatte Einrastnasen (11) und entsprechend gegenüberliegende Einrastausnehmungen angebracht sind, über die die Halteplatte (5) fest am fokussierenden Bauteil (1) montierbar ist.

4. Einrichtung nach einem der vorhergehenden Ansprüche, **dadurch gekennzeichnet, dass** an der Halteplatte (5) im nichtflexiblen Bereich zur Versteifung der Halteplatte (5) rechtwinklige Abbiegungen (10) vorhanden sind.

5. Einrichtung nach einem der vorhergehenden Ansprüche, **dadurch gekennzeichnet, dass** die Halteplatte (5) zur Befestigung eines Polyrods (1) als focussierendes Bauteil an einem Gehäuse eines Radarsensors, insbesondere für ein Kraftfahrzeug, vorgesehen ist.

## Claims

1. Antenna focusing device of a radar sensor, composed of a focusing component (1) and a fixing plate (5) which attaches the focusing component (1) to an object, **characterized in that** the fixing plate (5) has flexible clips (6, 7) by means of which the mechanical contact is made between the focusing component (1) and the object, the focusing component (1) being pressed with a constant force against the antenna patch of the radar sensor.

2. Device according to Claim 1, **characterized in that** at least two guide bushings (8, 9) for the connecting elements are attached laterally to the focusing component (1), which guide bushings can limit tilting of the focusing component (1) in the region of the flexible movement of the clips (6, 7) to a predefined degree.

3. Device according to Claim 1 or 2, **characterized in that** locking projections (11) and locking recesses which are located in a correspondingly opposed position, via which the securing plate (5) can be permanently mounted on the focusing component (1) are attached to the focusing component (1) and to the securing plate (5) in the nonflexible region of the securing plate.

4. Device according to one of the preceding claims, **characterized in that** right-angled bent portions (10) are provided in the nonflexible region on the securing plate (5) in order to make the securing plate (5) more rigid.

5. Device according to one of the preceding claims, **characterized in that** the securing plate (5) is provided for fastening a polyrod (1) as a focusing part to a housing of a radar sensor, in particular for a motor vehicle.

## Revendications

1. Dispositif de focalisation d'antennes d'un détecteur radar, composé d'un composant focalisateur (1) et d'une plaque de maintien (5) qui fixe le composant (1) sur un objet,
**caractérisé en ce que**
la plaque de maintien (5) présente des pattes flexibles (6, 7) assurant le contact mécanique entre le composant focalisateur (1) et l'objet de sorte que le composant (1) est appliqué avec une force constante d'application sur le raccordement d'antennes du détecteur radar.

2. Dispositif selon la revendication 1,
**caractérisé en ce que**
le composant focalisateur (1) présente latéralement au moins deux douilles de guidage (8, 9) pour les éléments de liaison, faisant qu'un désalignement du constituant focalisateur (1) peut être limité dans la zone du mouvement flexible des pattes (6, 7) à une valeur prédéfinie.

3. Dispositif selon les revendications 1 ou 2,
**caractérisé** en que
sur le composant focalisateur (1) et sur la plaque de maintien (5), il est prévu, dans la zone de la plaque de maintien, des dents d'arrêt (11) et des évidemment correspondants permettant de monter fixement la plaque de maintien (5) sur le composant (1).

4. Dispositif selon l'une des revendications précédentes,
**caractérisé en ce que**
la plaque de maintien (5) présente, dans la zone non flexible, des parties coudées à angle droit (10) pour rigidifier cette plaque.

5. Dispositif selon l'une des revendications précédentes,
**caractérisé en ce que**
la plaque de maintien (5) est prévue pour fixer un diélectrique (1), en tant que composant focalisateur, sur le boîtier d'un détecteur radar, en particulier un détecteur monté sur un véhicule.
